# FASCICULE DE BREVET EUROPEEN

(11) **EP 1 185 345 B1**
(45) Date de publication et mention de la délivrance du brevet: **22.12.2004**
(21) Numéro de dépôt: 00949528.4
(22) Date de dépôt: 13.06.2000
(51) Int. Cl.: A63H 3/40

(54) **OEIL DE POUPEE ELECTROMAGNETIQUE**
ELEKTROMAGNETISCHES PUPPENAUGE
ELECTROMAGNETIC DOLL'S EYE

(30) Priorité: 14.06.1999 FR 9907502
(43) Date de publication de la demande: 13.03.2002
(73) Titulaire: Groupe Berchet, 01100 Oyonnax (FR); Simeray, Janick, 95100 Argenteuil (FR)
(72) Inventeur: SIMERAY, Janick, F-95100 Argenteuil (FR)
(74) Mandataire: Vuillermoz, Bruno
(86) Numéro de dépôt international: PCT/FR2000/001625
(87) Numéro de publication internationale: WO 2000/076615

(56) Documents cités:
- FR-A- 2 008 775
- US-A- 3 492 760
- US-A- 5 281 183

## Description

L'invention concerne la réalisation d'un oeil de poupée, de poupon ou de peluche du type qui s'ouvre ou se ferme.
Il est couramment réalisé des yeux qui se ferment spontanément quand la poupée est couchée, qui s'ouvrent quand la poupée est redressée, sous l'effet d'un contrepoids qui oriente un globe oculaire suspendu par son axe horizontal.

Selon l'invention, l'ouverture et la fermeture de l'oeil est commandée par un courant électrique délivré par une électronique autonome intégrée dans la poupée.

Il est couramment réalisé des yeux mus par un moteur électrique, cependant, le bruit du moteur nuit à l'attrait de cette fonction qui se veut discrète et naturelle, la complexité du mécanisme entraîne un coût excessif, ainsi que des difficultés d'intégration dans le globe oculaire et la tête de la poupée, et enfin, la recherche d'une moindre consommation électrique plaide pour un principe économique.

Selon l'invention, le principe d'animation d'un globe oculaire tournant
- est silencieux,
- ne dissipe qu'un faible courant électrique et uniquement pendant les phases d'ouverture et de fermeture,
- les yeux restent ouverts ou fermés, selon l'état, en l'absence d'alimentation électrique.
- le mécanisme de commande est logé dans une cavité à l'arrière du globe oculaire, à la fois discrète et accessible pour un montage traditionnel par la face apparente de la poupée.

Le document US-A-3 492 760 comporte un globe oculaire mû par un électro-aimant, antagoniste à une force de rappel. Il consomme donc un courant permanent pour le maintien ouvert.

Selon l'invention, le globe oculaire de la poupée ou de la peluche est mû non pas par un moteur mais par un électro-aimant dont la partie mobile, le globe oculaire, tourne d'un quart de tour dans les deux sens, autour d'un axe horizontal.

Selon l'invention, le globe oculaire tournant comporte au moins un aimant, et ce globe oculaire est intégré dans un support qui guide sa rotation d'une amplitude d'un quart de tour environ. Le support est destiné à être intégré dans l'orbite de la peluche ou de la poupée.
Le support comporte au moins un bobinage et un noyau ferromagnétique qui sous l'effet d'un courant électrique impulsionnel génère un champ magnétique qui oriente le dit aimant.

Deux fils électriques sortent du support et sont destinés à être connectés à l'électronique de commande.

Selon un premier exemple non exclusif de réalisation de l'invention, optimisée pour son efficacité et sa simplicité, l'aimant est un disque cylindrique, intégré dans le globe oculaire, d'axe commun à l'axe de rotation du globe.
L'aimant possède une polarisation magnétique particulière dans le plan du disque, avec deux pôles nord et deux pôles sud, les deux pôles nord diamétralement opposés, les deux pôles sud diamétralement opposés, les nord et sud alternant à 90 °.
L'électroaimant est constitué d'un noyau en fer dur en forme de fer à cheval entouré d'un bobinage, situé dans le plan du disque, derrière le gloloe oculaire.

La figure 1 représente un schéma de principe de cet exemple de réalisation.
Le boîtier support **1** s'intègre dans la cavité oculaire ou orbite de la peluche ou de la poupée, et supporte l'axe **2** qui tourne librement, avec de faibles frottements.
Un disque aimanté **3** comme représenté, avec les pôles répartis à 90 ° les uns des autres tourne solidairement avec le globe oculaire dont on identifie l'iris et les cils. Son axe coïncide avec **2**.
Un noyau **4** en fer dur confine le champ magnétique de l'aimant et de la bobine **6.**
Les butées **5** limitent la course de 90 ° en rotation.

Selon l'invention et en dehors de tout courant et champ généré par la bobine **6**, deux positions stables optimisent le champ généré par l'aimant **3** et confiné par le noyau **4**.

Le champ se refermant dans le noyau, l'aimant exerce un couple de rappel stabilisant aux extrémités.

Un courant impulsionnel dans la bobine **6** génère un champ magnétique dans le noyau **4**. Si le champ est opposé à celui de l'aimant **3**, les pôles sont repoussés et le globe tourne d'un quart de tour et trouve une autre position stable.
La nouvelle position stable correspond aiors à l'oeil apparemment fermé.

La durée de l'impulsion et l'énergie déployée correspondent au délai de rotation du globe et à son inertie.

Le sens du courant est déterminé pour que le champ induit par **6** s'oppose au champ stationnaire émis par **3**.

De multiples variantes sont envisageables :
L'aimant **3** peut être un assemblage de plusieurs 'tuiles'.
L'aimant **3** peut être torique.

Le noyau ou le bobinage peuvent être orientés différemment.

Le globe oculaire sera en plastique, assemblé ou injecté, en verre ou en céramique, le boîtier **1** sera métallique ou plastique, indépendant ou intégré dans la cavité oculaire de la poupée.
Selon un autre mode de réalisation de l'invention, le globe oculaire comporte deux aimants et deux bobinages, l'oeil tourne selon un angle proche de 90°, sous l'effet d'une impulsion de courant dans les deux dits bobinages, et chaque position angulaire est stable sans courant électrique sous l'effet de l'attraction magnétique statiques des dits aimants.
Nous retrouvons en **figure 2** la répartition des composants, avec deux aimants **3,** deux noyaux **4** et deux bobinages **6**.
Les positions d'équilibre qui sont également des positions de butée mécanique sont réalisées par le contact de l'aimant sur le noyau ferromagnétique, c'est une position de collage stable, maintenue par une attraction ferromagnétique statique, rompue exclusivement par une impulsion de courant générant un champ magnétique antagoniste.

## Revendications

1. Oeil de peluche, poupée, ou poupon, mobile en rotation, ouvrable et fermable à volonté,
- dont l'ouverture et la fermeture sont commandées électriquement au moyen d'un électro-aimant,
- dont le globe ( 5 )oculaire mobile comporte au moins un aimant et en ce que la cavité oculaire comporte au moins un bobinage ( 6 ) et au moins un noyau en fer dur ( 4 ) faisant électro-aimant,
**caractérisé en ce qu'**il réalise une course de 90° environ dans un sens ou dans l'autre sous l'effet d'une impulsion de courant parcourant le bobinage ( 6 ), et **en ce que** chaque position extrême est stable sans courant parcourant la bobine, sous l'effet d'une attraction magnétique statique.

2. Oeil selon la revendication 1 **caractérisé en ce que** l'aimant ( 3 ) est de forme cylindrique, coaxial avec l'oeil, et comporte quatre pôles uniformément répartis sur le tour.

3. Oeil selon la revendication 2 **caractérisé en ce que** !e bobinage ( 6 ) et le noyau de fer dur ( 4 ) est situé dans le plan de l'aimant ( 3 ) et **en ce que** le noyau confine le flux magnétique de l'aimant.

4. Oeil selon la revendication 1 **caractérisé en ce qu'**il comporte deux aimants ( 3 ) et deux bobinages ( 6 ) pourvus d'un noyau, répartis de telle sorte que les butées de fin de course angulaire sont réalisées par le contact d'un aimant sur un noyau ( 4 ).

## Claims

1. A teddy bear's, doll's or toy baby's eye, which can rotate, open and close at will,
- the opening and closing of which are controlled electrically by means of an electromagnet,
- the moveable ocular globe (5) of which includes at least one magnet and the ocular cavity includes at least one coil (6) and at least one core (4) made of hard iron, making an electromagnet,
**characterized in that** it undergoes a travel of about 90° in one or other direction owing to the effect of a current pulse flowing through the coil (6), and **in that** each extreme position is stable without any current flowing through the coil, owing to static magnetic attraction.

2. The eye as claimed in claim 1, **characterized in that** the magnet (3) is of cylindrical shape, coaxial with the eye, and has four poles uniformly distributed around the turn.

3. The eye as claimed in claim 2, **characterized in that** the coil (6) and the hard iron core (4) lies in the plane of the magnet (3) and **in that** the core confines the magnetic flux of the magnet.

4. The eye as claimed in claim 1, **characterized in that** it includes two magnets (3) and two coils (6) which are provided with a core, these being distributed in such a way that the end-of-angular-travel limit stops are formed by the contact of a magnet on a core (4).

## Patentansprüche

1. Auge eines Stofftiers, einer Puppe oder Babypuppe , in Drehrichtung beweglich, beliebig öffenbar und schließbar,
- dessen Öffnen und Schließen elektrisch mittels eines Elektromagneten gesteuert sind,
- dessen beweglicher Augapfel (5) mindestens einen Magneten umfaßt und dessen Augenhöhle mindestens eine Wicklung (6) und mindestens einen Kern aus hartem Eisen (4) umfaßt, der einen Elektromagneten bildet,
**dadurch gekennzeichnet, daß** es eine Bewegung von etwa 90° in eine Richtung oder in die andere Richtung unter der Wirkung eines die Wicklung (6) durchfließenden Stromimpulses ausführt und daß jede Endposition ohne die Spule durchfließenden Strom unter einer statischen magnetischen Anziehungswirkung stabil ist.

2. Auge nach Anspruch 1, **dadurch gekennzeichnet, daß** der Magnet (3) eine zylindrische Form aufweist, mit dem Auge koaxial ist und vier gleichmäßig auf seinen Umfang verteilte Pole aufweist.

3. Auge nach Anspruch 2, **dadurch gekennzeichnet, daß** die Wicklung (6) und der Kern (4) aus hartem Eisen in der Ebene des Magneten (3) angeordnet sind und daß der Kern den magnetischen Fluß des Magneten umschließt.

4. Auge nach Anspruch 1, **dadurch gekennzeichnet, daß** es zwei Magneten (3) und zwei mit einem Kern versehene Wicklungen (6) aufweist, welche derart verteilt sind, daß die Anschläge für das Ende der Winkelbewegung durch den Kontakt eines Magneten mit einem Kern (4) realisiert sind.
